# EUROPÄISCHE PATENTSCHRIFT

(11) **EP 0 369 157 B1**
(45) Veröffentlichungstag und Bekanntmachung des Hinweises auf die Patenterteilung: **25.01.1995**
(21) Anmeldenummer: 89118658.7
(22) Anmeldetag: 07.10.1989
(51) Int. Cl.: F41G 1/12, G02B 27/32

(54) **Freitragende Zielmarke**
Reticle mounting
Fixation d'un réticule

(30) Priorität: 15.11.1988 DE 3838621
(43) Veröffentlichungstag der Anmeldung: 23.05.1990
(73) Patentinhaber: Dr. Johannes Heidenhain GmbH, D-83292 Traunreut (DE)
(72) Erfinder: Kraus, Heinz, D-8225 Traunreut (DE)

(56) Entgegenhaltungen:
- DE-C- 3 443 322

## Beschreibung

Die Erfindung betrifft eine freitragende Zielmarke gemäß dem Oberbegriff des Anspruches 1.

Derartige Zielmarken werden beispielsweise in Zielfernrohren von Schußwaffen verwendet.

Bei einer optischen Zieleinrichtung wird der Zielpunkt dieser Zieleinrichtung durch die besagte Zielmarke gebildet, die in einer der optischen Brennebenen innerhalb der Zieleinrichtung angeordnet ist. Diese Zielmarke kann vielfältige Formen aufweisen, wie beispielsweise die eines Punktes, eines Balkens oder in der häufigsten Form die eines Fadenkreuzes.

Aus der DE-C1-34 43 322 ist eine freitragende Zielmarke für optische Zieleinrichtungen bekannt, die aus einem Rahmenteil und einem innerhalb dieses Rahmenteils angeordneten Fadenkreuzteil besteht; das Rahmenteil wird auf einem Trägerteil durch Klebung befestigt. Bei diesem Klebevorgang muß aber das Rahmenteil an das Trägerteil angedrückt werden, um eine plane Auflage des Rahmenteils auf dem Trägerteil zu gewährleisten. Bei diesem Andruckvorgang kann aber das Klebemittel über den Innenrand des Trägerteils austreten, wodurch die vom Innenrand des Trägerteils bestimmte Apertur beeinträchtigt werden kann.

Der Erfindung liegt die Aufgabe zugrunde, bei einer freitragenden Zielmarke der genannten Gattung den Befestigungsvorgang des Rahmenteils auf dem Trägerteil derart zu vereinfachen, daß eine plane Auflage am Trägerteil ohne Andruckvorgang möglich ist.

Diese Aufgabe wird erfindungsgemäß durch die kennzeichnenden Merkmale des Anspruches 1 gelöst.

Die mit der Erfindung erzielten Vorteile bestehen insbesondere darin, daß durch die Ausbildung des Rahmenteils in Form voneinander getrennter Rahmensegmente die Befestigung des Rahmenteils auf dem Trägerteil mittels eines Klebemittels mit planer Auflage ohne einen Andruckvorgang ermöglicht wird.

Vorteilhafte Ausbildungen der Erfindung entnimmt man den abhängigen Ansprüchen.

Ausführungsbeispiele der Erfindung werden anhand der Zeichnung näher erläutert.

Es zeigen
- Figur 1: eine Draufsicht auf eine freitragende Zielmarke;
- Figur 2: einen Querschnitt;
- Figur 3: eine Draufsicht auf ein Trägerteil und
- Figur 4: einen Ausschnitt X der Zielmarke mit einem Ausschnitt des Trägerteils;

In Figur 1 ist in einer Draufsicht eine freitragende Zielmarke gezeigt, bei der ein Fadenkreuzteil FT1 im Inneren eines kreisringförmigen Rahmenteils R1 angeordnet ist, das aus vier voneinander getrennten Rahmensegmenten RS besteht, die jeweils mit den freien Enden des Fadenkreuzteils FT1 verbunden sind. Die vier Rahmensegmente RS sind jeweils über Laschen L1 mit einem außenliegenden Hilfsrahmen H1 verbunden.

In Figur 2 ist in einem Querschnitt und in Figur 3 in einer Draufsicht ein Trägerteil T1 mit einem umlaufenden Steg S1 dargestellt, der auf seiner Oberfläche eine Auflagefläche A1 für die Auflage der vier Rahmensegmente RS aufweist.

Die Befestigung des Rahmenteils R1 mit den vier Rahmensegmenten RS der Zielmarke geschieht in folgender Weise: Die Auflagefläche A1 des Steges S1 des Trägerteils T1 wird auf eine auf einer nicht gezeigten Auflage befindlichen dünnen Klebemittelschicht aufgedrückt und anschließend in eine nicht dargestellte Zentriervorrichtung eingespannt. Die ebenfalls in diese Zentriervorrichtung eingelegte Zielmarke wird auf das Klebemittel K auf der Auflagefläche Al des Trägerteils T1 konzentrisch abgesenkt. Sodann wird das Trägerteil T1 mitsamt der Zielmarke der Zentriervorrichtung entnommen und auf eine erhöhte Temperatur (z.B. 140° C) gebracht. Bei dieser erhöhten Temperatur wird das Klebemittel K so leichtflüssig, daß es durch seine Oberflächenspannung und durch Kapillarwirkung in die Perforationen P eindringt, so daß die Rahmensegmente RS plan auf der Auflagefläche A1 des Trägerteils T1 aufliegen. Nach der Aushärtung des Klebemittels K werden das Trägerteil T1 mitsamt der auf der Auflagefläche Al befestigten Zielmarke wieder auf Normaltemperatur abgekühlt. Da das Trägerteil T1 einen kleineren thermischen Ausdehnungskoeffizienten gegenüber demjenigen der Zielmarke aufweist, erfährt die Zielmarke in einem vorgegebenen Gebrauchstemperaturbereich eine ausreichende Vorspannung, um den freitragenden Fadenkreuzteil FT1 in einer Ebene zu halten. In den Perforationen P befindet sich eine nicht gezeigte Gitterstruktur zur Erhöhung der Kapillarwirkung.

Nach der Befestigung der Zielmarke auf dem Trägerteil T1 wird der Hilfsrahmen H1 mit den Laschen L1 entfernt; zur leichteren Entfernung dieses Hilfsrahmens H1 dienen verjüngt Sollbruchstellen B1 an den Verbindungsstellen zwischen den Laschen L1 und den Rahmensegmenten RS.

Um einen Bruch des vorgespannten Fadenkreuzteils FT1 durch Erschütterungen bei einem Schußvorgang auszuschließen, ist zwischen dem Fadenkreuzteil FT1 und den Rahmensegmenten RS wenigstens ein Federelement F1 vorgesehen, das durch einen Längsschlitz LS1 verifiziert ist. Das Fadenkreuzteil FT1 und die Rahmensegmente RS sind mitsamt den Federelementen F1 in integrierter Weise einstückig ausgebildet.

Anstelle eines Klebemittels kann als Fixiermittel auch ein metallisches Lot verwendet werden.

## Patentansprüche

1. Freitragende Zielmarke, insbesondere für optische Zieleinrichtungen, mit einem Rahmenteil und einem innerhalb des Rahmenteils angeordneten Fadenkreuzteil, bei der das Rahmenteil auf einem Trägerteil gehaltert ist, dadurch gekennzeichnet, daß das Rahmenteil (R1) aus mehreren voneinander getrennten Rahmensegmenten (RS) besteht, die auf dem Trägerteil (T1), das einen umlaufenden Steg (S1) mit einer Auflagefläche (A1) aufweist, mittels eines Fixiermittels (K) gehaltert sind, wobei die Rahmensegmente (RS) im Bereich der Auflagefläche (A1) des Trägerteils (T1) Perforationen (P) aufweisen.

2. Zielmarke nach Anspruch 1, dadurch gekennzeichnet, daß innerhalb der Perforationen (P) der Rahmensegmente (RS) eine Gitterstruktur vorgesehen ist.

3. Zielmarke nach Anspruch 1, dadurch gekennzeichnet, daß das Fadenkreuzteil (FT1) über Federelemente (F1) mit den Rahmensegmenten (RS) verbunden ist.

4. Zielmarke nach den Ansprüche 1 und 3, dadurch gekennzeichnet, daß das Fadenkreuzteil (FT1) und die Rahmensegmente (RS) mitsamt den Federelementen (F1) einstückig sind.

5. Zielmarke nach Anspruch 1, dadurch gekennzeichnet, daß die Rahmensegmente (RS) über Laschen (L1) mit einem entfernbaren Hilfsrahmen (H1) verbunden sind.

6. Zielmarke nach Anspruch 5, dadurch gekennzeichnet, daß die Laschen (L1) Sollbruchstellen (B1) aufweisen.

7. Zielmarke nach Anspruch 1, dadurch gekennzeichnet, daß das Fixiermittel (K) aus einem Klebemittel besteht.

8. Zielmarke nach Anspruch 1, dadurch gekennzeichnet, daß das Fixiermittel aus metallischem Lot besteht.

## Claims

1. Reticle cantilever mounting, in particular for optical sighting devices, with a frame section and a cross-line graticule arranged inside the frame section, wherein the frame section is mounted on the support section, characterised in that the frame section (R1) is composed of several frame segments (RS), which are separate from one another and are mounted by means of a fixing medium (K) on the support section (T1), which has a circumferential web (S1) with a bearing surface (A1), said frame segments (RS) having perforations (P) in the area of the bearing surface (A1) of the support section (T1).

2. Reticle mounting according to Claim 1, characterised in that a grating structure is provided inside the perforations (P) of the frame segments (RS).

3. Reticle mounting according to Claim 1, characterised in that the cross-line graticule (FT1) is connected to the frame segments (RS) via spring elements (F1).

4. Reticle mounting according to Claims 1 and 3, characterised in that the cross-line graticule (FT1) and the frame segments (RS) form an integral structure together with the spring elements (F1).

5. Reticle mounting according to Claim 1, characterised in that the frame segments (RS) are connected to a removable auxiliary frame (H1) by means of brackets (L1).

6. Reticle mounting according to Claim 5, characterised in that the brackets (L1) have rated break points (B1).

7. Reticle mounting according to Claim 1, characterised in that the fixing medium (K) is an adhesive.

8. Reticle mounting according to Claim 1, characterised in that the fixing medium is metal solder.

## Revendications

1. Repère de visée non soutenu, notamment pour dispositifs optiques de visée, comportant une partie formant cadre et une partie réticule disposée à l'intérieur de la partie formant cadre, dans lequel la partie formant cadre est fixée sur un support, caractérisé par le fait que la partie formant cadre (R1) se compose de plusieurs segments de cadre (RS) séparés, fixés à l'aide d'un moyen de fixation (K) sur le support (T1) qui présente un rebord (S1) continu avec une surface d'appui (A1), les segments de cadre (RS) étant pourvu de perforations (P) dans la région de la surface d'appui (A1).

2. Repère de visée selon la revendication 1, caractérisé par le fait qu'il est prévu une structure de réseau à l'intérieur des perforations (P) des segments de cadre (RS).

3. Repère de visée selon la revendication 1, caractérisé par le fait que la partie réticule (FT1) est reliée aux segments de cadre (RS) par l'intermédiaire d'éléments élastiques (F1).

4. Repère de visée selon les revendication 1 et 3, caractérisé par le fait que la partie réticule (FT1) et les segments de cadre (RS) forment un ensemble monobloc avec les éléments élastiques (F1).

5. Repère de visée selon la revendication 1, caractérisé par le fait que les segments de cadre (RS) sont reliés par l'intermédiaire de pattes (L1) à un cadre auxiliaire (H1) démontable .

6. Repère de visée selon la revendication 5, caractérisé par le fait que les pattes (L1) présentent des points (B1) destinés à la rupture.

7. Repère de visée selon la revendication 1, caractérisé par le fait que le moyen de fixation (K) se compose d'un adhésif.

8. Repère de visée selon la revendication 1, caractérisé par le fait que le moyen de fixation (K) se compose d'une brasure métallique.
